# EUROPÄISCHE PATENTSCHRIFT

(11) **EP 3 696 837 B1**
(45) Veröffentlichungstag und Bekanntmachung des Hinweises auf die Patenterteilung: **12.06.2024**
(21) Anmeldenummer: 20151158.1
(22) Anmeldetag: 10.01.2020
(51) Int. Cl.: H01H 9/02, H01H 9/54, H01H 71/00

(54) **VORRICHTUNG ZUM SCHUTZ GEGEN ELEKTRISCHEN SCHLAG ODER ZUM SCHUTZ BEI ÜBERSTROM**
DEVICE FOR PROTECTING AGAINST ELECTRIC SHOCK OR PROTECTING AGAINST OVERCURRENT
DISPOSITIF DE PROTECTION CONTRE LES CHOCS ÉLECTRIQUES OU DE PROTECTION EN CAS DE SURINTENSITÉ

(30) Priorität: 14.02.2019 DE 102019103621
(43) Veröffentlichungstag der Anmeldung: 19.08.2020
(73) Patentinhaber: Doepke Schaltgeräte GmbH, 26506 Norden (DE)
(72) Erfinder: Grünebast, Günter, 26506 Norden (DE)
(74) Vertreter: Jabbusch, Matthias

(56) Entgegenhaltungen:
- EP-A1- 0 570 603
- BE-A- 569 291
- US-A- 2 199 168

## Beschreibung

Die Erfindung betrifft eine Vorrichtung zum Schutz gegen elektrischen Schlag oder zum Schutz bei Überstrom für zumindest eine zu überwachende Stromleitung mit wenigstens einem elektrisch zur zu überwachenden Stromleitung in Reihe angeordneten induktiven Bauteil, das mittelbar oder unmittelbar auf ein Schaltschloss wirkt, welches mechanisch mit wenigstens einem elektrisch zur zu überwachenden Stromleitung in Reihe angeordneten Schaltkontakt verkoppelt ist, wobei bei einer Vorrichtung zum Schutz gegen elektrischen Schlag das induktive Bauteil eine Primärwicklung eines Summenstromwandlers ist und wobei bei einer Vorrichtung zum Schutz bei Überstrom das induktive Bauteil eine Luftspule eines Kurzschlussstromauslösers ist.

Aus dem Stand der Technik sind Vorrichtungen zum Schutz gegen elektrischen Schlag sowie zum Schutz bei Überstrom bekannt. Die Verwendung dieser Vorrichtungen wird durch einschlägige internationale und nationale Errichtungsbestimmungen gefordert. Diese Vorrichtungen können beispielsweise Fehlerstrom-Schutzeinrichtungen oder Überstrom-Schutzeinrichtungen sein.

In DE 10 2011 011 983 ist eine als Fehlerstromschutzschalter ausgeführte Fehlerstrom-Schutzeinrichtung offenbart. Fehlerstrom-Schutzeinrichtungen dienen vorzugsweise zum Schutz gegen elektrischen Schlag sowie zum Schutz gegen elektrisch gezündete Brände in elektrischen Anlagen. Sie weisen zur Erfassung von Fehlerströmen einen Summenstromwandler auf, durch den die zu überwachenden Stromleitungen geführt sind. Die vektorielle Summe der Ströme (Lastströme) in den zu überwachenden Stromleitungen wird vom Summenstromwandler erfasst und stellt ein Maß für den Fehlerstrom dar. Im fehlerfreien Zustand sind hin- und rückfließende Ströme (Lastströme) durch den Summenstromwandler gleich Null. Bei einem Isolationsfehler gegen Erde erfolgt der Rückfluss in Abhängigkeit vom Fehlerwiderstand jedoch nicht vollständig durch den Summenstromwandler. Ein Teil fließt als Fehlerstrom über den Fehlerwiderstand gegen Erde ab. In diesem Fall ist die sich im Summenstromwandler ergebende Stromsumme nicht Null. Der Fehlerstrom wird als Differenzstrom im Summenstromwandler erfasst. Dem Summenstromwandler ist elektrisch nachfolgend eine Auswerteschaltung mit zugeordnetem Auslöserelais angeordnet, welches bei Überschreiten eines zulässigen Fehlerstromgrenzwertes über eine Schaltmechanik ein Öffnen der in den zu überwachenden Stromleitungen angeordneten Schaltkontakte bewirkt, wodurch im Fehlerfall eine sichere Trennung einer nachfolgenden elektrischen Anlage vom versorgenden Stromnetz gewährleistet ist.

Der Summenstromwandler einer Fehlerstrom-Schutzeinrichtung besteht üblicherweise aus einem magnetischen Kern, der in der Regel als Toroid ausgeführt ist und welcher je nach Anzahl der zu überwachenden Stromleitungen eine gleiche Anzahl an Primärwicklungen aufweist. Jeweils eine Primärwicklung ist elektrisch in Reihe zu jeweils einer zu überwachenden Stromleitung angeordnet, durch die die Lastströme fließen. Zudem weist der Summenstromwandler zumindest eine Sekundärwicklung auf. Diese Sekundärwicklung ist mit der Auswerteschaltung elektrisch verbunden.

Die Primärwicklungen bilden zusammen mit dem magnetischen Kern eine Induktivität. Die Höhe der Induktivität wird bestimmt durch die Anzahl der Windungen jeder Primärwicklung und der magnetischen Permeabilität des magnetischen Kernmaterials. Wie bereits weiter oben erwähnt, ist die vom Summenstromwandler erfasste Stromsumme Null, wenn kein Isolationsfehler in einer elektrischen Anlage vorliegt und der hin- und rückfließende Strom (Laststrom) gleich sind. Aufgrund der entgegengesetzten Stromrichtung von hin- und rückfließendem Strom beträgt die Differenz der Phase 180 Grad und somit ist die Stromsumme im Summenstromwandler gleich Null. Die Induktivität des Summenstromwandlers ist in diesem Fall nicht wirksam und stellt für den Laststrom im Hin- und Rückleiter keine Bürde dar.

Diese physikalische Gegebenheit gilt jedoch nur für Ströme mit Frequenzen bis zu einigen MHz. Bei Strömen höherer Frequenz (> 1 MHz) machen sich leitungsbedingte Laufzeitunterschiede bemerkbar, die für Ströme mit niedrigen Frequenzen kaum oder gar nicht relevant sind. Diese Laufzeitunterschiede sind physikalisch in bekannter Weise durch die Leitungsbeläge (Widerstandsbelag, Ableitungsbelag, Kapazitätsbelag, Induktivitätsbelag) einer elektrischen Leitung bedingt. Aufgrund dieser Laufzeitunterschiede ist es in Abhängigkeit von der Höhe der Frequenz des Stromes möglich, dass lokal im Summenstromwandler die Differenz der Phase des jeweiligen Stromes im Hin- und Rückleiter nicht 180 Grad ist. Obwohl kein Isolationsfehler vorliegt und somit kein Fehlerstrom fließt, wird vom Summenstromwandler aufgrund der sich nun nicht zu Null addierenden Ströme im Hin- und Rückleiter quasi ein Differenzstrom erfasst. In diesem Fall wird die Induktivität des Summenstromwandlers wirksam und stellt für die höherfrequenten Lastströme im Hin- und Rückleiter in negativer Weise eine Bürde dar. Eine Abschaltung einer Fehlerstrom-Schutzeinrichtung ist üblicherweise für Fehlerströme der Bemessungsfrequenz optimiert. Die Bemessungsfrequenz ist üblicherweise 50 Hz oder 60 Hz. Bei den oben genannten Strömen höherer Frequenz (> 1 MHz) erfolgt prinzipbedingt daher keine Abschaltung.

In DE 199 51 249 ist eine als Leitungsschutzschalter ausgeführte Überstrom-Schutzeinrichtung offenbart. Überstrom-Schutzeinrichtungen bieten Schutz bei Überströmen, Kurzschlüssen sowie auch Schutz gegen elektrischen Schlag. Dadurch werden elektrische Stromkreise und angeschlossene Betriebsmittel sowie Personen geschützt.

Leitungsschutzschalter weisen üblicherweise zwei Auslösefunktionen auf.

Durch einen in der Regel als Magnetauslöser ausgeführten Kurzschlussstromauslöser erfolgt nach dem Überschreiten einer definierten Stromgrenze eine sofortige Abschaltung des Leitungsschutzschalters. Ein Überlastauslöser hingegen bewirkt bei Strömen im Überlastbereich oberhalb eines festgelegten Auslösestromes vom 1,45-fachen des Bemessungsstromes eine verzögerte Abschaltung. Die Zeit bis zur Abschaltung richtet sich nach der Höhe des Überlaststroms. Die Abschaltung erfolgt durch eine mechanische Entklinkung eines Schaltschlosses. Die Entklinkung des Schaltschlosses führt zum Öffnen der Schaltkontakte und damit zur Unterbrechung des Stromflusses in den zu überwachenden Stromleitungen. Dadurch wird im Kurzschlussbeziehungsweise Überlastfall eine sichere Trennung einer nachfolgenden elektrischen Anlage vom versorgenden Stromnetz gewährleistet.

Der Kurzschlussstromauslöser wird üblicherweise durch eine fest angeordnete als Luftspule mit mehreren Windungen ausgebildete Induktivität und einem beweglichen ferromagnetischem Bauteil (Anker) ausgeführt. Die Luftspule ist dabei in Reihe zu der zu überwachenden Stromleitung angeordnet. Bei einem Kurzschlussstrom in der zu überwachenden Stromleitung wird in der Luftspule ein großes Magnetfeld erzeugt. Dieses Magnetfeld bewirkt eine Bewegung des beweglich angeordneten ferromagnetischen Bauteils. Diese Bewegung bewirkt die sofortige Entklinkung des Schaltschlosses, um den Kurzschlussstrom schnell abzuschalten.

Die als Luftspule mit mehreren Windungen ausgebildete Induktivität stellt dauerhaft mit ihrem Blindwiderstand eine Bürde für den sie durchfließenden elektrischen Strom dar. Mit zunehmender Frequenz f nimmt der Blindwiderstand X_{L} der Induktivität L gemäß der bekannten Gleichung X_{L} = 2 x Π x f x L zu. Damit stellt diese Luftspule in negativer Weise insbesondere für höherfrequente Ströme eine unerwünscht hohe elektrische Bürde dar.

Die oben beschriebenen induktiven Komponenten von Fehlerstrom-Schutzeinrichtungen und Überstrom-Schutzeinrichtungen stellen somit insbesondere für höherfrequente Ströme in den zu überwachenden Stromleitungen in negativer Weise eine elektrische Bürde dar.

Im Stand der Technik bekannt und weit verbreitetet ist eine als PowerLan bezeichneten Technik, die vorhandene elektrische Stromleitungen im Niederspannungsnetz zum Aufbau eines lokalen Netzwerkes zur Datenübertragung verwendet. Dabei wird durch spezielle PowerLan-Adatper das Datensignal im Hochfrequenzbereich, üblicherweise zwischen 2 und 68 MHz auf die elektrischen Stromleitungen aufmoduliert. Sind nun die oben genannten Fehlerstrom-Schutzeinrichtungen oder Überstrom-Schutzeinrichtungen zum Schutz in den elektrischen Stromleitungen angeordnet, so ist dieses nachteilig, weil die induktiven Bauteile von Fehlerstrom-Schutzeinrichtungen oder Überstrom-Schutzeinrichtungen eine erhebliche elektrische Bürde für die hochfrequenten Datensignale in negativer Weise darstellen. Aufgrund dieser Bürde ist eine Datenübertragung zum Beispiel zwischen mehreren Niederspannungsverteilungen, welche Fehlerstrom-Schutzeinrichtungen oder Überstrom-Schutzeinrichtungen zu Schutzzwecken enthalten, nicht oder nur stark eingeschränkt möglich.

Für eine unbeeinflusste Wiedergabe und Aufnahme von Musik ist es erforderlich, dass elektrische Anlagen mit Stromkreisen zur Stromversorgung von Betriebsmitteln zur Wiedergabe und Aufnahme von Musik möglichst niederimpedant ausgeführt sind. Die weiter oben genannten induktiven Bauteile von Vorrichtungen zum Schutz gegen elektrischen Schlag und zum Schutz bei Überstrom stellen jedoch für Lastströme mit Anteilen höherer Frequenz von Betriebsmitteln zur Wiedergabe und Aufnahme von Musik in klanglich negativer Weise eine elektrische Bürde dar.

Weitere Vorrichtungen der eingangs genannten Gattung sind noch aus der DE 569291 A sowie aus der EP 0570603 A1 und der BE 569 291 A bekannt.

Der Erfindung liegt daher die Aufgabe zugrunde, Vorrichtungen zum Schutz gegen elektrischen Schlag und zum Schutz bei Überstrom aufzuzeigen, welche insbesondere für in zu überwachenden Stromleitungen fließende Ströme mit hochfrequenten Anteilen eine geringe elektrische Bürde aufweisen.

Diese Aufgabe ist bei der Vorrichtung zum Schutzen gegen elektrischen Schlag erfindungsgemäß dadurch gelöst, dass zu dem induktiven Bauteil wenigstens eine Kapazität elektrisch parallel verschaltet ist.

Somit ist vorgesehen, dass dem induktiven Bauteil einer Vorrichtung zum Schutz gegen elektrischen Schlag oder zum Schutz bei Überstrom zumindest eine als Kondensator ausgeführte Kapazität elektrisch parallel verschaltet ist. Insbesondere weist eine Kapazität C für Ströme mit hoher Frequenz f einen geringen Blindwiderstand X_{C} gemäß der bekannten Gleichung X_{C} = 1 / (2 × Π × f × C) auf. Je höher die Frequenz f ist, desto niedriger wird der Blindwiderstand X_{C} und damit die Bürde. Die zur Induktivität elektrisch verschaltete Kapazität stellt für Ströme mit hoher Frequenz somit einen Bypass dar. Dadurch wird ermöglicht, dass Ströme mit hoher Frequenz verlustfrei und ungehindert fließen können.

Dieses ist insbesondere vorteilhaft bei Verwendung einer als PowerLan bezeichneten Technik, weil aufgrund der zur Induktivität elektrisch verschalteten Kapazität ein Bypass zur Induktivität für Ströme mit höherfrequenten Anteilen hergestellt wird. Dadurch können die hochfrequenten auf die elektrischen Stromleitungen aufmodulierten Datensignale auch über die Grenzen von mehreren Niederspannungsverteilungen hinaus übertragen werden.

Dieses ist zudem für eine unbeeinflusste Wiedergabe und Aufnahme von Musik vorteilhaft. Aufgrund der zur Induktivität elektrisch verschalteten Kapazität wird ein Bypass für Lastströme mit höherfrequenten Anteilen hergestellt. Dadurch können auch unter Berücksichtigung des Aspekts der elektromagnetischen Verträglichkeit die hochfrequenten Anteile im Laststrom ungehindert fließen und abgeleitet werden.

In einer ersten Ausgestaltung der Erfindung ist vorgesehen, dass die erfindungsgemäße Vorrichtung eine Fehlerstrom-Schutzeinrichtung ist. Dabei ist zumindest zu einer Primärwicklung des Summenstromwandlers zumindest eine Kapazität elektrisch parallel verschaltet.

In einer Weiterbildung der Erfindung ist vorgesehen, dass zur Sekundärwicklung des Summenstromwandlers zusätzlich eine Induktivität elektrisch in Reihe verschaltet ist. Diese Induktivität bewirkt, dass von den Primärwicklungen auf die Sekundärwicklung des Summenstromwandlers eingekoppelte hochfrequente Anteile im Strom nicht von der Auswerteschaltung negativ beeinflusst werden.

Die vorgenannte Aufgabe ist für die Vorrichtung zum Schutz bei Überstrom dadurch erfindungsgemäß gelöst, dass wenigstens eine Kapazität elektrisch parallel zu dem induktiven Bauteil und in Reihe zur zu überwachenden Stromleitung verschaltet ist.

Nach dieser weiteren Ausgestaltung ist vorgesehen, dass die erfindungsgemäße Vorrichtung eine Überstrom-Schutzeinrichtung ist. Dabei ist der als Bestandteil des Kurzschlussstromauslösers und als Luftspule mit mehreren Windungen ausgebildeten Induktivität eine Kapazität elektrisch parallel verschaltet. Der Kurzschlussstromauslöser ist somit ein induktives Bauteil. Die zur Induktivität elektrisch verschaltete Kapazität stellt für Ströme mit hoher Frequenz somit einen Bypass dar. Dadurch wird erreicht, dass Anteile im Strom mit hoher Frequenz verlustfrei und ungehindert fließen können.

Die Überstrom-Schutzeinrichtung kann ein Leistungsschutzschalter sein, der vorzugsweise zumindest einen mit einer Induktivität ausgebildeten Kurzschlussstromauslöser hat, wobei elektrisch parallel zum Kurzschlussstromauslöser eine Kapazität verschaltet ist.

Eine erfindungsgemäße Vorrichtung ist in den Zeichnungen dargestellt. Es zeigen:
- Figur 1:: ein Blockschaltbild einer Fehlerstrom-Schutzeinrichtung aus dem Stand der Technik;
- Figur 2:: ein Blockschaltbild einer erfindungsgemäßen Fehlerstrom-Schutzeinrichtung;
- Figur 3:: ein Blockschaltbild einer Weiterbildung der erfindungsgemäßen Fehlerstrom-Schutzeinrichtung,
- Figur 4:: ein Blockschaltbild einer Überstrom-Schutzeinrichtung aus dem Stand der Technik; und
- Figur 5:: ein Blockschaltbild einer erfindungsgemäßen Überstrom-Schutzeinrichtung.

Eine aus dem Stand der Technik als Fehlerstrom-Schutzeinrichtung ausgeführte bekannte Vorrichtung 1 zum Schutz gegen elektrischen Schlag weist einen Summenstromwandler 2 auf, welcher aus mindestens zwei Primärwicklungen 3 und mindestens einer Sekundärwicklung 4 besteht.

Die Primärwicklungen 3 sind elektrisch in Reihe zu den zu überwachenden Stromleitungen 13 verschaltet. Die Sekundärwicklung 4 ist mit einer Auswerteschaltung 6 verbunden. Wird ein bestimmter Fehlerstromgrenzwert überschritten, wird am Ausgang der Auswerteschaltung 6 ein Spannungssignal generiert und bewirkt, dass das elektrisch am Ausgang der Auswerteschaltung 6 angeschlossene Auslöserelais 7 eine Entklinkung des mit dem Auslöserelais 7 mechanisch gekoppelten Schaltschlosses 8 bewirkt. Die Entklinkung des Schaltschlosses 8 bewirkt, dass die elektrisch in Reihe zu den zu überwachenden Stromleitungen 13 angeordneten Schaltkontakte 9 geöffnet werden, so dass im Fehlerfall der Stromfluss in den zu überwachenden Stromleitungen 13 unterbrochen wird. Zur Funktionsprüfung weist die Vorrichtung 1 einen Prüfstromkreis 10 auf, welcher aus einer Reihenschaltung eines Prüfwiderstandes 11 und einer Prüftaste 12 besteht.

Das detaillierte Funktionsprinzip einer Fehlerstrom-Schutzeinrichtung ist im Stand der Technik bekannt und wird daher nicht weiter erläutert.

Figur 2 zeigt eine erste als Fehlerstrom-Schutzeinrichtung ausgeführte Ausgestaltung der erfinderischen Vorrichtung 1 zum Schutz gegen elektrischen Schlag. Jede Primärwicklung 3 besteht aus mindestens einer Windung, wobei alle Primärwicklungen die gleiche Anzahl an Windungen aufweisen. Mit der magnetischen Permeabilität des magnetischen Kerns 5 des Summenstromwandlers 2 ergibt sich für jede Primärwicklung eine Induktivität. Erfinderisch ist jeder aus zumindest einer Primärwicklung 3 des Summenstromwandlers 2 bestehenden Induktivität jeweils eine Kapazität 14 elektrisch parallel geschaltet. Dieses ist vorteilhaft, weil jede zu einer Primärwicklung 3 elektrisch verschaltete Kapazität 14 für Ströme mit hoher Frequenz einen Bypass darstellt. Dadurch wird ermöglicht, dass Ströme mit hoher Frequenz verlustfrei und ungehindert durch die zu überwachenden Stromleitungen 13 fließen können.

Figur 3 zeigt eine Weiterbildung der erfinderischen Vorrichtung. Dabei ist zur Sekundärwicklung 4 des Summenstromwandlers 2 und der Auswerteschaltung 6 eine Induktivität 15 elektrisch in Reihe verschaltet. In vorteilhafter Weise bewirkt die Induktivität 15, dass von den Primärwicklungen 3 auf die Sekundärwicklung 4 des Summenstromwandlers eingekoppelte hochfrequente Anteile (> 1 MHz) im Strom nicht von der Auswerteschaltung 6 negativ beeinflusst werden. Die Auswerteschaltung 6 weist üblicherweise eingangsseitig Bauteile zur Spannungsbegrenzung auf. Diese Bauteile weisen in negativer Weise parasitäre Kapazitäten auf, die für Ströme mit hoher Frequenz (> 1 MHz) eine niederimpedante Bürde aufweisen. Die erfinderische elektrisch in Reihe angeordnete Induktivität 15 stellt für Ströme mit hoher Frequenz (> 1 MHz) wiederum in vorteilhafter Weise eine hochohmige Impedanz dar. Von den Primärwicklungen 3 auf die Sekundärwicklung 4 des Summenstromwandlers eingekoppelte hochfrequente Anteile (> 1 MHz) im Strom werden nun in vorteilhafter Weise nicht von der Auswerteschaltung 6 negativ beeinflusst werden.

Durch die erfinderische Ausgestaltung einer Fehlerstrom-Schutzeinrichtung ist es nun beispielsweise in vorteilhafter Weise möglich, dass die weiter oben genannten PowerLan-Adapter zwischen mehreren Niederspannungsverteilungen kommunizieren können.

Figur 4 zeigt eine aus dem Stand der Technik bekannte als Leitungsschutzschalter ausgeführte Vorrichtung 1 zum Schutz bei Überstrom. Die Vorrichtung 1 weist einen Kurzschlussstromauslöser 3 und einen auch als Überlastauslöser bezeichneten thermischen Auslöser 16 auf, die mechanisch mit einem Schaltschloss 8 gekoppelt sind. Der Kurzschlussstromauslöser 3 und der thermische Auslöser 16 sind in Reihe zu der zu überwachenden Stromleitung 13 und dem Schaltkontakt 9, welcher mechanisch mit dem Schaltschloss 8 gekoppelt ist, angeordnet. Der Kurzschlussstromauslöser 3 wird üblicherweise durch eine fest angeordnete als Luftspule mit mehreren Windungen ausgebildete Induktivität und einem beweglichen ferromagnetischem Bauteil (Anker) ausgeführt. Der Kurzschlussstromauslöser 3 ist somit ein induktives Bauteil. Bei einem sehr hohen Strom, der wesentlich größer als der Bemessungsstrom des Leitungsschutzschalters ist, bewirkt der Kurzschlussstromauslöser 3 aufgrund seines magnetischen Prinzips und seiner mechanischen Verkopplung zum Schaltschloss 8 ein sofortiges Öffnen des Schaltkontaktes 9. Fließt in der zu überwachenden Stromleitung 13 ein Strom, der etwas größer ist, als der Bemessungsstrom des Leitungsschutzschalters, bewirkt der thermische Auslöser 16, dass eine Öffnung des Schaltkontaktes 9 innerhalb einer bestimmten Zeit erfolgt. In Abhängigkeit dieses Überstromes kann eine Öffnung des Schaltkontaktes 9 innerhalb weniger Sekunden oder auch erst nach mehreren Minuten erfolgen.

Das detaillierte Funktionsprinzip eines Leitungsschutzschalters ist im Stand der Technik bekannt und wird daher nicht weiter erläutert.

Figur 5 zeigt eine erste als Überstrom-Schutzeinrichtung ausgeführte Ausgestaltung der erfinderischen Vorrichtung 1 zum Schutz bei Überstrom. Erfinderisch ist dem Kurzschlussstromauslöser 3, welcher aufgrund seiner Luftspule eine Induktivität aufweist, eine Kapazität 14 elektrisch parallel geschaltet. Dieses ist vorteilhaft, weil die zum Kurzschlussstromauslöser 3 elektrisch parallel verschaltete Kapazität 14 für Ströme mit hoher Frequenz einen Bypass darstellt. Dadurch wird ermöglicht, dass Ströme mit hoher Frequenz verlustfrei und ungehindert durch die zu überwachende Stromleitung 13 fließen können.

## Patentansprüche

1. Vorrichtung (1) zum Schutz gegen elektrischen Schlag für zumindest eine zu überwachende Stromleitung (13) mit wenigstens einem elektrisch zur zu überwachenden Stromleitung in Reihe angeordneten induktiven Bauteil (3), das mittelbar oder unmittelbar auf ein Schaltschloss (8) wirkt, welches mechanisch mit wenigstens einem elektrisch zur zu überwachenden Stromleitung (13) in Reihe angeordneten Schaltkontakt (9) verkoppelt ist, wobei das induktive Bauteil eine Primärwicklung (3) eines Summenstromwandlers (2) ist **dadurch gekennzeichnet,**
**dass** zu dem induktiven Bauteil (3) wenigstens eine Kapazität (14) elektrisch parallel verschaltet ist.

2. Vorrichtung nach Anspruch 1, **dadurch gekennzeichnet, dass** die Vorrichtung (1) eine Fehlerstrom-Schutzeinrichtung ist.

3. Vorrichtung nach Anspruch 2, **dadurch gekennzeichnet, dass** der Summenstromwandler (2) zusätzlich mindestens eine Sekundärwicklung (4) aufweist und zur Sekundärwicklung (4) des Summenstromwandlers (2) eine Induktivität (15) elektrisch in Serie verschaltet ist.

4. Vorrichtung (1) zum Schutz bei Überstrom für zumindest eine zu überwachende Stromleitung (13) mit wenigstens einem elektrisch zur zu überwachenden Stromleitung (13) in Reihe angeordneten induktiven Bauteil (3), das mittelbar oder unmittelbar auf ein Schaltschloss (8) wirkt, welches mechanisch mit wenigstens einem elektrisch zur zu überwachenden Stromleitung (13) in Reihe angeordneten Schaltkontakt (9) verkoppelt ist, **dadurch gekennzeichnet, dass** das induktive Bauteil eine Luftspule (3) eines Kurzschlussstromauslösers (2) ist, wobei wenigstens eine Kapazität (14) elektrisch parallel zu dem induktiven Bauteil (3) und in Reihe zur zu überwachenden Stromleitung (13) verschaltet ist.

5. Vorrichtung nach Anspruch 4, **dadurch gekennzeichnet, dass** die Vorrichtung ein Leitungsschutzschalter ist.

6. Vorrichtung nach Anspruch 5, **dadurch gekennzeichnet, dass** der Leitungsschutzschalter zusätzlich einen in Reihe zum Kurzschlussstromauslöser geschalteten thermischen Auslöser (16) aufweist.

## Claims

1. Device (1) for protection against electric shock for at least one electric line (13) to be monitored, comprising at least one inductive component (3) which is arranged electrically in series with the electric line to be monitored and acts indirectly or directly on a switching lock (8) which is mechanically coupled to at least one switching contact (9) arranged electrically in series with the electric line (13) to be monitored, the inductive component being a primary winding (3) of a summation current transformer (2) **characterised in that** at least one capacitance (14) is electrically connected in parallel with the inductive component (3).

2. Device according to claim 1, **characterised in that** the device (1) is a residual current protective device.

3. Device according to claim 2, **characterised in that** the summation current transformer (2) additionally has at least one secondary winding (4) and an inductance (15) is electrically connected in series with the secondary winding (4) of the summation current transformer (2).

4. Device (1) for overcurrent protection for at least one current line (13) to be monitored, having at least one inductive component (3) which is arranged electrically in series with the current line (13) to be monitored and acts indirectly or directly on a switching lock (8) which is mechanically coupled to at least one switching contact (9) arranged electrically in series with the current line (13) to be monitored, **characterised in that** the inductive component is an air coil (3) of a short-circuit current release (2) and **in that** at least one capacitor (14) is electrically connected in parallel with the inductive component (3) and in series with the current line (13) to be monitored.

5. Device according to claim 4, **characterised in that** the device is a miniature circuit breaker.

6. Device according to claim 5, **characterised in that** the miniature circuit breaker additionally comprises a thermal release (16) connected in series with the short-circuit current release.

## Revendications

1. Dispositif (1) de protection contre les chocs électriques pour au moins une ligne électrique (13) à surveiller comprenant au moins un composant inductif (3) disposé électriquement en série avec la ligne électrique à surveiller, qui agit directement ou indirectement sur un verrou de commutation (8), qui est couplé mécaniquement à au moins un contact de commutation (9) disposé électriquement en série avec la ligne électrique (13) à surveiller, le composant inductif étant un enroulement primaire (3) d'un transformateur de courant sommateur (2) **caractérisé en ce qu'**au moins une capacité (14) est connectée électriquement en parallèle avec le composant inductif (3).

2. Dispositif selon la revendication 1, **caractérisé en ce que** le dispositif (1) est un dispositif à courant différentiel résiduel.

3. Dispositif selon la revendication 2, **caractérisé en ce que** le transformateur de courant sommateur (2) comporte en outre au moins un enroulement secondaire (4) et qu'une inductance (15) est connectée électriquement en série avec l'enroulement secondaire (4) du transformateur de courant sommateur (2).

4. Dispositif (1) de protection contre les surintensités pour au moins une ligne électrique (13) à surveiller, comprenant au moins un composant inductif (3) disposé électriquement en série avec la ligne électrique (13) à surveiller, qui agit directement ou indirectement sur un verrou de commutation (8) qui est couplé mécaniquement à au moins un contact de commutation (9) disposé électriquement en série avec la ligne électrique (13) à surveiller, **caractérisé en ce que** le composant inductif est une bobine d'air (3) d'un déclencheur de courant de court-circuit (2) et qu'au moins une capacité (14) est connectée électriquement en parallèle avec le composant inductif (3) et en série avec la ligne de courant (13) à surveiller.

5. Dispositif selon la revendication 4, **caractérisé en ce que** le dispositif est un disjoncteur de protection de ligne.

6. Dispositif selon la revendication 5, **caractérisé en ce que** le disjoncteur comporte en outre un déclencheur thermique (16) monté en série avec le déclencheur de courant de court-circuit.
